# EUROPÄISCHE PATENTANMELDUNG

(11) **EP 0 361 079 A1**
(43) Veröffentlichungstag der Anmeldung: **04.04.1990**
(21) Anmeldenummer: 89115538.4
(22) Anmeldetag: 23.08.1989
(51) Int. Cl.: B65D 47/34, B65D 83/00

(54) **Behälter für sprühfähige Produkte mit nach innen gewölbtem Boden und einer Behälteröffnung mit aufgesetztem Sprühpistolenverschluss**

(30) Priorität: 03.09.1988 DE 3829962
(71) Anmelder: Henkel Kommanditgesellschaft auf Aktien, 40191 Düsseldorf (DE)
(72) Erfinder: Weltgen, Paul-Otto, D-4010 Hilden (DE)
(74) Vertreter: Patentanwälte Meinke, Dabringhaus und Partner

(57) **Zusammenfassung**

Mit einem Behälter für sprühfähige Produkte mit nach innen gewölbtem Boden und einer Behälteröffnung mit aufgesetztem Sprühpistolenverschluß mit daran angeordnetem, in das Behälterinnere bis in den Bereich des Bodens eingreifendem Saugschlauch soll eine Lösung geschaffen werde, welche mit einfachen Mitteln auf leicht handhabbare Weise eine vollständige, sprühende Entleerung eines derartigen Behälters ermöglicht.

Dies wird dadurch erreicht, daß der Scheitelpunkt (5) der Wölbung des Bodens (2) unter Ausbildung einer langen schrägen Bodenfläche (6) versetzt gegenüber dem Zentrum der Behälteröffnung (4) angeordnet und der Saugschlauch (17) bis in den Eckbereich (8) der schrägen Bodenfläche (6) eingreifbar ist, wobei dem Eckbereich (8) auf der angrenzenden Behälteraußenseite (10) ein Markierungselement (11) zugeordnet ist.

## Beschreibung

Die Erfindung betrifft einen Behälter für sprühfähige Produkte mit nach innen gewölbtem Boden und einer Behälteröffnung mit aufgesetztem Sprühpistolenverschluß mit daran angeordnetem, in das Behälterinnere bis in den Bereich des Bodens eingreifenden Saugschlauch.

Derartige Behälter zum Versprühen von sprühfähigen Produkten, z. B. Wasser zur Bestäubung von Blumen oder dgl., sind bekannt. Dabei wird durch Betätigung des Spritzpistolenverschlusses das im Behälter befindliche Produkt durch den Saugschlauch angesaugt und durch eine entsprechend ausgestaltete Düse im Sprühpistolenverschluß in Form eines Sprühnebels ausgetragen. Der Behälter arbeitet solange einwandfrei, bis der Saugschlauch nicht mehr vollständig in das flüssige Produkt eintaucht, wenn der Behälter nur noch geringfügig gefüllt ist.

Somit verbleibt eine gewisse Restmenge im Behälter, was insbesondere bei wertvollen oder auch bei umweltschädlichen Produkten nicht befriedigend ist, da entweder Produkt ungenutzt im Behälter zurückbleibt oder das umweltschädliche Produkt nach Lösen des Sprühpistolenverschlusses um ständlich entleert und in einem zusätzlichen Behälter gesammelt werden muß.

Demgegenüber besteht die Aufgabe der Erfindung in der Schaffung einer Lösung, welche mit einfachen Mitteln auf leicht handhabbare Weise eine vollständige, sprühende Entleerung eines derartigen Behälters ermöglicht.

Diese Aufgabe wird mit einem Behälter der eingangs bezeichneten Art erfindungsgemäß dadurch gelöst, daß der Scheitelpunkt der Wölbung des Bodens unter Ausbildung einer langen schrägen Bodenfläche versetzt gegenüber dem Zentrum der Behälteröffnung angeordnet und der Saugschlauch bis in den Eckbereich der schrägen Bodenfläche eingreifbar ist, wobei dem Eckbereich auf der angrenzenden Behälteraußenseite ein Markierungselement zugeordnet ist.

Durch die erfindungsgemäße Ausgestaltung des Behälters ist auch ein Versprühen eines noch im Behälter befindlichen Produktrestes möglich, so daß der Behälter vollständig entleerbar ist. Dabei ist der verlängert ausgebildete Saugschlauch beim Aufsetzen des Sprühpistolenverschlusses durch die Anordnung der Bodenwölbung zwangsweise in den Eckbereich des Behälters geführt, in welchem sich durch Schräghalten des Behälters Produktreste ansammeln. Durch das Markierungselement auf der Behälteraußenseite wird dem Benutzer dabei angezeigt, in welcher Richtung der Behälter schräg zu halten ist, damit gewährleistet ist, daß Produktreste in den entsprechenden Eckbereich fließen. Durch die Ausbildung der schrägen Bodenfläche ist auch nach dem Abnehmen und Wiederaufsetzen des Sprühpistolenverschlusses sichergestellt, daß der Saugschlauch zwangsweise in den Eckbereich geführt wird.

In vorteilhafter Ausgestaltung der Erfindung ist dabei vorgesehen, daß das in den Behälter eingreifende Schlauchende eine konisch zulaufende Ansaugöffnung aufweist. Durch den geringen Saugquerschnitt ist sichergestellt, daß auch bei nur noch geringem im Behälter verbliebenen Produktresten eine einwandfreie Absaugung ohne Luftansaugung erfolgt.

Eine besonders vorteilhafte Ausgestaltung der Erfindung zeichnet sich dadurch aus, daß das Markierungselement als Ein- oder Auswölbung der Behälteraußenseite ausgebildet ist. Der Benutzer kann dadurch auf einfache Weise erkennen, in welcher Richtung er den Behälter zur vollständigen Entleerung schräg halten muß. Selbstverständlich können auf der Behälteraußenseite auch zusätzlich grafische Hinweise vorgesehen sein.

Schließlich ist es besonders zweckmäßig, wenn an der Behälteröffnung eine Arretierung für den Sprühpistolenverschluß zur Anordnung seiner Sprühöffnung auf der den Eckbereich der schrägen Bodenfläche einschließenden Behälterseite aus gebildet ist. Da in den meisten Anwendungsfällen ein derartiger Behälter ohnehin mit leicht nach unten orientierter Sprühöffnung benutzt wird, ist somit zwangsweise gewährleistet, daß die Produktreste in den das Schlauchende aufnehmenden Eckbereich fließen.

Die Erfindung ist nachstehend anhand der Zeichnung beispielsweise näher erläutert. Diese zeigt in:
Fig. 1 in einer Seitenansicht einen Behälter teilweise im Schnitt wiedergegeben,
Fig. 2 den Bodenbereich des Behälters nach Fig. 1 im Schnitt während des Einführens eines Saugschlauches,
Fig. 3 in vergrößerter Schnittdarstellung die Ausbildung eines Saugschlauchendes und
Fig. 4 den Behälter nach Fig. 1 beim Versprühen von Produktresten.

Ein Behälter für sprühfähige Produkte ist in der Zeichung allgemein mit 1 bezeichnet. Der Behälter weist einen nach innen gewölbten Boden 2, Behälterwände 3 und eine Behälteröffnung 4 auf. Der Scheitelpunkt 5 des gewölbten Bodens 2 ist dabei derart versetzt gegenüber dem Zentrum der Be hälteröffnung 4 angeordnet, daß eine lange schräge Bodenfläche 6 und eine kurze Bodenfläche 7 ausgebildet sind. Die lange Bodenfläche 6 geht in einem Eckbereich 8 in eine angrenzende Behälterseite 9 der Behälterwände 3 über. In der Behälteraußenseite 10 dieser Behälterseite 9 ist eine als Markierungselement dienende Auswölbung 11 ausgebildet.

Auf der Behälteröffnung 4 ist ein Sprühpistolenverschluß 12 abnehmbar angeordnet, der ein Verbindungselement 13, welches z. B. als Schraubverschluß ausgebildet sein kann, einen Betätigungshebel 14 für einen nicht näher dargestellten Pumpmechanismus sowie eine Düse 15 mit Sprühöffnung 16 aufweist. Weiterhin ist am Sprühpistolenverschluß 12 ein Saugschlauch 17 angeordnet, welcher derart gegenüber der Höhe des Behälters 1 verlängert ausgebildet ist, daß sein Endbereich 18 im aufgesetzten Zustand des Verschlusses 12 bis in den Eckbereich 8 des Behälters geführt ist. Dabei ist im Endbereich 18 eine konisch zulaufende Ansaugöffnung 19 ausgebildet, wie besonders gut aus Fig. 3 hervorgeht.

Zum Befüllen des Behälters 1 wird der Pistolenverschluß 12 abgenommen, so daß durch die Behälteröffnung 4 sprühfähiges Produkt einfüllbar ist. Nach der Befüllung wird der Sprühpistolenverschluß entsprechend wieder auf die Behälteröffnung 4 aufgesetzt, wobei wie besonders gut aus Fig. 2 hervorgeht, der Saugschlauch 17 beim Aufsetzen des Verschlusses 12 zunächst mit seinem Endbereich 18 auf die lange schräge Bodenfläche 6 im Bereich des Scheitelpunktes 5 der Wölbung auftrifft. Dabei ist durch die versetzte Anordnung des Scheitelpunktes 5 sichergestellt, daß der Saugschlauch 17 immer im Bereich der langen schrägen Bodenfläche 6 und nie im Bereich der kurzen Bodenfläche 7 zur Anlage kommt. Durch weiteres Einführen des Saugschlauches 17 rutscht der Endbereich 18 dann auf der schrägen Bodenfläche 7 ab und wird entsprechend in den Eckbereich 8 des Behälters 1 geführt.

Der Behälter 1 ist nun funktionsbereit. Durch Betätigung des Hebels 14 wird Produkt aus dem Behälter 1 durch den Saugschlauch 17 angesaugt und durch die Sprühöffnung 16 der Düse 15 in einem Sprühnebel abgegeben. Befindet sich nur noch eine geringe Produktmenge im Behälter 1, so wird der Behälter 1 entsprechend der Anordnung des Markierungselementes 11 derart geneigt (Fig. 4), daß sich Produktreste 20 im Eckbereich 8 des Behälters ansammeln, wobei die Ansaugöffnung 19 des Saugschlauches 17 in diesen Bereich eintaucht, so daß weiterhin eine störungsfreie Entleerung des Behälters 1 möglich ist. Der Behälter 1 kann auf diese Weise nahezu vollständig durch den Sprühpistolenverschluß 12 entleert werden. Um dem Benutzer die Handhabung zu erleichtern, können dabei auch auf der Behälteraußenseite 10 zusätzlich zu dem Markierungselement 11 noch grafische Hinweise angebracht sein.

Es kann auch vorgesehen sein, daß der Sprühpistolenverschluß 12 mittels einer in der Zeichnung nicht dargestellten Arretierung nur in einer bestimmten Stellung auf die Behälteröffnung 4 aufgesetzt werden kann, nämlich derart, daß die Sprühöffnung 16 in Richtung der den Eckbereich 8 einschließenden Behälterseite 9 ausgerichtet ist. In den meisten Anwendungsfällen wird ein derartiger Behälter nämlich automatisch mit der Sprühöffnung 16 leicht nach unten gehalten, um eine leicht schräg nach unten gerichtete Sprührichtung zu erzielen, die in Fig. 4 durch gestrichelte Linien 21 angedeutet ist. Auf diese Weise wird durch die zwangsweise Ausrichtung des Sprühpistolenverschlusses 12 auf der Behälteröffnung 4 mittels der Arretierung bei der Handhabung die in Fig. 4 dargestellte, zur Entleerung von Produktresten 20 notwendige Behälterposition selbsttätig eingestellt.

Natürlich ist die Erfindung nicht auf die in der Zeichnung dargestellen Ausführungsbeispiele beschränkt. Weitere Ausgestaltungen der Erfindung sind möglich, ohne den Grundgedanken zu verlassen. So kann das Markierungselement 11 anders ausgebildet sein, insbesondere kann es bei einer fest arretierten Anordnung des Sprühpistolenverschlusses 12 auf der Behälteröffnung 4 auch ganz entfallen.

## Patentansprüche

1. Behälter für sprühfähige Produkte mit nach innen gewölbtem Boden und einer Behälteröffnung mit aufgesetztem Sprühpistolenverschluß mit daran angeordnetem, in das Behälterinnere bis in den Bereich des Bodens eingreifendem Saugschlauch,
dadurch gekennzeichnet,
daß der Scheitelpunkt (5) der Wölbung des Bodens (2) unter Ausbildung einer langen schrägen Bodenfläche (6) versetzt gegenüber dem Zentrum der Behälteröffnung (4) angeordnet und der Saugschlauch (17) bis in den Eckbereich (8) der schrägen Bodenfläche (6) eingreifbar ist, wobei dem Eckberreich (8) auf der angrenzenden Behälteraußenseite (10) ein Markierungselement (11) zugeordnet ist.

2. Behälter nach Anspruch 1,
dadurch gekennzeichnet,
daß das in den Behälter (1) eingreifende Schlauchende (18) eine konisch zulaufende Ansaugöffnung (19) aufweist.

3. Behälter nach Anspruch 1 oder 2,
dadurch gekennzeichnet,
daß das Markierungselement (11) als Ein- oder Auswölbung der Behälteraußenseite (10) ausgebildet ist.

4. Behälter nach Anspruch 1 oder einem der folgenden, dadurch gekennzeichnet,
daß an der Behälteröffnung (4) eine Arretierung für den Sprühpistolenverschluß (12) zur Anordnung seiner Sprühöffnung (16) auf der den Eckbereich (8) der schrägen Bodenfläche (6) einschließenden Behälterseite (9) ausgebildet ist.
